# FASCICULE DE BREVET EUROPEEN

(11) **EP 0 340 093 B1**
(45) Date de publication et mention de la délivrance du brevet: **09.10.1991**
(21) Numéro de dépôt: 89401158.4
(22) Date de dépôt: 24.04.1989
(51) Int. Cl.: B65D 75/68, B65D 85/76, B26D 1/08, B26D 3/10

(54) **Organe permettant l'ouverture d'une enveloppe de conditionnement d'un produit pâteux par déchirement**
Aufreissvorrichtung zur Öffnung eines Verpackungsumschlages, bestimmt für ein pastöses Produkt
Tearing device for opening a package containing a viscous product

(30) Priorité: 26.04.1988 FR 8805527
(43) Date de publication de la demande: 02.11.1989
(73) Titulaire: FROMAGERIES BEL, F-75008 Paris (FR)
(72) Inventeur: Litzler, Jean, F-68990 Heimsbrunn (FR)
(74) Mandataire: Le Guen, Gérard

(56) Documents cités:
- CH-A- 584 632
- CH-A- 652 370
- DE-A- 2 014 398
- FR-A- 2 362 765
- GB-A- 774 063
- US-A- 2 517 801
- US-A- 2 606 655
- US-A- 4 488 466

## Description

La présente invention a pour objet un organe permettant l'ouverture d'une enveloppe de conditionnement d'un produit pâteux par déchirement.

On connaît des emballages du type à ouverture par déchirement d'une feuille déchirable à l'aide d'un organe en forme de fourche composé d'au moins une bande découpée.

Ce type d'emballage comprend une première feuille qui, par pliage, permet de conditionner un produit pâteux. Dans l'exemple décrit dans la demande de brevet Français n° 2.362.765 le conditionnement est du type parallélépipédique et la feuille permet l'emballage du produit pâteux, lui-même de forme parallélépipédique, sur cinq de ses faces. Sur la sixième face est rapportée une feuille de dimensions correspondant à celles de la face sur laquelle elle doit être disposée tandis que les parties de la première feuille dépassant au-dessus des faces adjacentes à cette sixième face sont repliées de façon à réaliser un conditionnement étanche.

Dans cette même demande de brevet français il est prévu que l'organe en forme de fourche est composé de deux bandes découpées en forme de S et de faible largeur. Ces bandes sont disposées parallèlement aux arêtes d'une même face et leurs extrémités libres sont soudées pour constituer un moyen de préhension.

Ces deux bandes découpées sont disposées entre le produit pâteux et l'enveloppe, elles se prolongent le long de trois faces consécutives dans l'exemple qui est décrit dans cette demande de brevet. Par contre, les extrémités soudées restent accessibles à l'extérieur du conditionnement.

Ainsi, l'utilisateur par traction sur les extrémités soudées amorce la rupture de l'enveloppe du conditionnement sur une première face, l'enveloppe se déchirant le long des arêtes du parallélépipède et donc le long du bord des faces qui le composent sur trois faces consécutives.

Un tel emballage résoud donc un premier problème posé par ce type de conditionnement, à savoir une ouverture intégrale évitant qu'une certaine partie du produit pâteux ne subsiste dans les coins de l'emballage, après ouverture, occasionnant ainsi une perte de produit.

Néanmoins, une telle solution technique ne résoud que partiellement les problèmes posés. En effet, l'utilisateur devra opérer d'une façon relativement délicate pour que les deux bandes en forme de S ne se désolidarisent pas à leur extrémité, ce qui occasionnerait une traction sur une seule de ces deux bandes et donc une ouverture incorrecte. En outre, lorsque l'utilisateur exerce une traction sur l'extrémité de ces deux bandes, celles-ci ont tendance à se rapprocher l'une de l'autre car l'enveloppe constituant l'emballage n'a pas une rigidité suffisante pour maintenir l'écart entre ces deux bandes, ce qui peut conduire également à une ouverture incorrecte de cet emballage.

Cet emballage présente par ailleurs de gros inconvénients du point de vue de la fabrication. D'une part la mise en place des bandes en forme de S une fois découpées sur l'enveloppe qui doit constituer l'emballage est une opération délicate compte tenu de la taille de ces bandes et de leurs formes particulières. D'autre part, le positionnement de ces mêmes bandes sur l'emballage doit être très précis pour que les deux bandes puissent jouer simultanément leur rôle d'organe de déchirement.

Enfin, les extrémités libres des deux bandes de l'emballage sont thermosoudées de façon à constituer un moyen de préhension. Une telle opération est également délicate et elle vient s'additionner aux multiples opérations préalables.

De tels emballages sont destinés au conditionnement de produits pâteux notamment des fromages fondus de façon à constituer des portions de faible grammage. Il est donc nécessaire que le coût d'un tel emballage soit réduit de façon à ne pas représenter une part trop élevée du prix de revient final. Il faut également préciser que, compte tenu des quantités très importantes de produit fabriquées, la fiabilité est un facteur très important d'où la recherche, par les fabricants, d'emballages faciles à mettre en oeuvre et qui puissent l'être par des machines simples.

Le but de l'invention est donc de proposer un organe pour l'ouverture par déchirement d'une enveloppe de conditionnement d'un produit pâteux qui pallie les inconvénients des emballages connus tout en étant économique à la fabrication, facile à mettre en oeuvre par le fabricant et d'une utilisation aisée.

L'organe pour l'ouverture par déchirement d'une enveloppe de conditionnement d'un produit pâteux de forme parallélépipédique, disposé entre cette enveloppe et ce produit pâteux, comportant un moyen de préhension accessible de l'extérieur et une portion active dont les bords extérieurs longitudinaux parallèles sont disposés sensiblement le long des côtés d'au moins une face à déchirer, se caractérise essentiellement en ce que la portion active est une bande unique dont la largeur est sensiblement égale à celle de ladite face, cette bande présentant, à l'une de ses extrémités, une languette de largeur réduite, venue de matière avec la portion active et formant le moyen de préhension, et à son autre extrémité, une découpe centrale dont le profil est complémentaire de celui de la languette.

La présente invention sera mieux comprise à la lecture d'un mode de réalisation particulier qui va être décrit en regard des figures annexées qui représentent:
― à la figure 1, l'enveloppe de l'emballage avec son organe pour l'ouverture par déchirement, avant pliage;
― à la figure 2, l'enveloppe de la figure 1, une fois pliée et contenant le produit pâteux avant mise en place de l'enveloppe complémentaire;
― à la figure 3, l'enveloppe pliée avec l'enveloppe complémentaire en place, avant rabat de la languette;
― à la figure 4, l'étape d'enveloppement au cours de laquelle on replie le rabat portant la languette;
― à la figure 5, l'enveloppe de conditionnement totalement fermée et son organe pour l'ouverture par déchirement;
― à la figure 6, la première étape de l'ouverture par déchirement à l'aide de l'organe selon l'invention;
― à la figure 7, l'ouverture complète par déchirement de l'enveloppe de conditionnement à l'aide de l'organe selon l'invention;
― à la figure 8, les organes pour l'ouverture par déchirement selon l'invention tels qu'ils se présentent lors de leur fabrication; et
― à la figure 9, un dispositif de découpe permettant la fabrication des organes pour l'ouverture par déchirement d'une enveloppe de conditionnement selon l'invention.

Sur la figure 1, on a représenté l'enveloppe de conditionnement 10 de forme octogonale dans laquelle on a prévu cinq faces 12, des rabats 14 et des parties repliables 16 assurant l'étanchéité du conditionnement. Par ailleurs, on a disposé un organe 18 pour l'ouverture par déchirement de cette enveloppe de conditionnement qui comporte un moyen de préhension sous forme de languette 20, une portion active 22 constituée d'une bande unique dont la largeur l est sensiblement égale à la largeur L d'une face 12 et une partie découpée 24 à l'extrémité opposée de celle portant la languette et dont le profil est complémentaire de celui de cette même languette.

La languette 20 est liée à l'enveloppe de conditionnement par tout moyen connu et notamment par thermosoudage.

Dans le mode de réalisation représenté, les faces 12 sont des carrés de façon à générer, une fois pliées, un cube ouvert à sa face supérieure. Le produit pâteux est alors coulé directement dans cette enveloppe de conditionnement jusqu'à remplissage du cube; une enveloppe complémentaire 26 est alors disposée sur la face ouverte du produit de façon à ce que les côtés de cette envelope complémentaire 26, fassent un angle de 45°C avec les angles de la face supérieure du cube.

A la figure 4 on a représenté l'avant-dernière étape au cours de laquelle on replie le rabat portant la languette, l'extrémité de cette dernière 20 venant se superposer sur le rabat opposé.

A la figure 5 on a représenté la dernière étape au cours de laquelle on replie les derniers rabats.

Le produit pâteux est donc conditionné dans une enveloppe totalement fermée avec interposition entre cette enveloppe et ce produit pâteux de l'organe 18 de déchirement tout en laissant la languette de préhension accessible à l'extérieur.

Le produit pâteux est donc conditionné dans une enveloppe totalement fermée avec interposition entre cette enveloppe et ce produit pâteux de l'organe 18 de déchirement tout en laissant la languette de préhension accessible de l'extérieur.

A la figure 6, on a représenté l'ouverture par déchirement de l'enveloppe de conditionnement à l'aide de l'organe selon l'invention.

Une traction sur la languette 20 permet en effet de déchirer l'enveloppe sensiblement le long de ses arêtes car la partie active est suffisamment rigide pour provoquer le déchirement de l'enveloppe sensiblement le long des bords parallèles d'une première face, ce déchirement se poursuivant sur une deuxième face consécutive une fois que l'amorce de rupture de l'enveloppe a été correctement réalisée pour se prolonger sur une troisième face ainsi que cela est représenté à la figure 7. Sur cette figure on a par ailleurs montré les étapes complémentaires permettant le dégagement total du produit pâteux qui consiste à écarter les deux faces restantes après qu'elles aient été découpées, le produit pâteux reposant alors sur les seuls rabats ainsi que sur l'enveloppe complémentaire 26. Le produit pâteux est alors immédiatement accessible.

Sur la figure 8, on a représenté l'organe 18 pour l'ouverture par déchirement lors de la fabrication à partir d'une bande 30. On retrouve la languette 20, la partie active 22 ainsi que la partie terminale 24. On constate qu'il n'y a donc aucune perte lors de la fabrication de ces organes et que de plus ils peuvent être aisément manipulés. De plus, sa rigidité est améliorée par la présence de la partie active 22. L'adaptation de la forme des organes en fonction des emballages est aisée puisqu'il suffit de modifier la largeur de la bande et la forme du poinçon de découpe.

Dans ce but, l'invention propose également un dispositif permettant la découpe des bandes 30 de façon à former des organes de déchirement 18.

Un tel dispositif comprend une matrice 32 comportant une fente débouchante 34 ayant le profil adapté pour découper simultanément la partie arrière d'un premier organe de déchirement et la partie avant de l'organe consécutif.

Dans le cas présent, la forme est sensiblement celle de la languette 20 et de la partie avant de la partie active 22.

Un serre-flancs 36 maintient la bande 30 plaquée contre la matrice 32 lors de l'opération de découpe. Ce serre-flancs comprend deux parties 38 et 40 entre lesquelles peut coulisser la lame de découpe 41. Les deux pièces 38 et 40 constituant le serre-flancs sont également munies de tampons en matériau élastomère 42 permettant d'appliquer la bande sur la matrice 32. La lame de découpe 41 est du type souple et elle est conformée, pour correspondre au profil de la fente 34, par trois blocs de serrage 44, 46, 48 eux-mêmes maintenus par un support 50.

Le serre-flancs 36 est monté mobile par rapport à ces mêmes blocs 44 à 48 et par rapport au bâti 50 à l'aide de vis 52 autour desquelles sont disposés des ressorts de compression 54.

Le fonctionnement d'un tel dispositif est le suivant: la bande est déplacée par tout moyen connu entre la matrice 32 et le serre-flancs 36, le serre-flancs est alors plaqué contre la bande qui elle-même se retrouve plaquée contre la matrice dès l'arrêt du déplacement en translation de cette même bande, le bâti 50 est déplacé de façon que la lame de découpe 41 passe à travers le serre-flancs 36 et à travers la fente 34 de la matrice 32 découpant alors la bande au profil exact de l'organe de déchirement. De façon à ce que le film soit parfaitement plaqué contre la matrice, on peut prévoir des alésages 56 de communication entre les deux faces de la matrice 32. Une fois le bâti 50 déplacé dans le sens opposé, la lame recule à l'intérieur du serre-flancs et, après desserrage de ce dernier avec la matrice la bande se trouve libre et peut être à nouveau déplacée en translation. De façon à faciliter ce dernier mouvement il est d'ailleurs prévu un découpage tel qu'il laisse subsister une liaison entre les deux parties qui viennent d'être découpées par la lame.

## Revendications

1. Organe pour l'ouverture par déchirement d'une enveloppe de conditionnement (10) d'un produit pâteux de forme parallélépipédique, cet organe étant disposé entre cette enveloppe et ce produit pâteux, et comportant un moyen de préhension accessible de l'extérieur (20) et une portion active (22) dont les bords extérieurs longitudinaux parallèles sont disposés sensiblement le long des côtés d'au moins une face (12) à déchirer, caractérisé en ce que la portion active (22) est une bande unique dont la largeur (L) est sensiblement égale à celle de ladite face (12), cette bande présentant, à l'une de ses extrémités, une languette (20) de largeur réduite, venue de matière avec la portion active (22) et formant le moyen de préhension, et à son autre extrémité, une découpe centrale (24) dont le profil est complémentaire de celui de la languette (20).

2. Organe selon la revendication 1, caractérisé en ce que la longueur de la partie active (22) est telle qu'elle s'étend sur trois faces (12) consécutives.

3. Organe selon la revendication 1 ou la revendication 2, caractérisé en ce qu'il est thermosoudé sur l'enveloppe de conditionnnement (10).

4. Organe selon l'une quelconque des revendications 1 à 3, caractérisé en ce qu'il est obtenu par découpe d'une bande continue (30).

5. Emballage du type à ouverture par déchirement pour le conditionnement d'un produit pâteux de forme parallélépipédique, comprenant une enveloppe de conditionnement (10) et un organe pour l'ouverture par déchirement (18) selon l'une quelconque des revendications 1 à 4.

6. Dispositif de découpe d'un organe selon l'une quelconque des revendications 1 à 4, caractérisé en ce qu'il comprend une matrice (32) munie d'une fente débouchante (34) dont le profil est complémentaire de celui de la languette (20) et de l'une des extrémités de la partie active (22), un serre-flancs (36) de pressage de la bande, un bâti (50) muni d'une lame (41) conformée suivant un profil identique à celui de la fente débouchante, le serre-flancs (36) étant mobile par rapport à la matrice (32) et le bâti (50) et sa lame (41) étant mobiles par rapport au serre-flancs, de façon à découper une bande (30) d'une largeur sensiblement égale à la largeur d'une face (12).

## Patentansprüche

1. Aufreißvorrichtung zum Öffnen eines für ein pastöses Produkt bestimmten Verpackungsumschlags (10) in Form eines Parallelflachs, welche Vorrichtung zwischen diesem Umschlag und dem pastösen Produkt angeordnet ist und eine von außen zugängliche Handhabe (20) sowie einen aktiven Teil (22) aufweist, dessen parallele äußere Längsränder im wesentlichen längs der Kanten wenigstens einer aufzureißenden Fläche 12 verlaufen, dadurch **gekennzeichnet**, daß der aktive Teil (22) ein einziger Streifen ist, dessen Breite (1) im wesentlichen gleich derjenigen der genannten Fläche (12) ist, und daß dieser Streifen an seinem einen Ende eine Zunge (20) mit verringerter Breite aufweist, die in einem Stück mit dem aktiven Teil (22) ausgebildet ist und die Handhabe bildet, und an seinem anderen Ende mit einem zentralen Einschnitt 24 versehen, dessen Kontur zu derjenigen der Zunge (20) komplementär ist.

2. Vorrichtung nach Anspruch 1, dadurch **gekennzeichnet**, daß die Länge des aktiven Teils (22) derart gewählt ist, daß er sich über drei aufeinanderfolgende Flächen (12) erstreckt.

3. Vorrichtung nach Anspruch 1 oder 2, dadurch **gekennzeichnet**, daß sie durch Heißsiegeln an dem Verpackungsumschlag (10) befestigt ist.

4. Vorrichtung nach einem der Ansprüche 1 bis 3, dadurch **gekennzeichnet**, daß sie aus einem kontinuierlichen Band (30) ausgeschnitten ist.

5. Aufreißverpackung zum Einpacken eines pastösen Produkts in Form eines Parallelflachs, mit einer Aufreiß-Öffnungsvorrichtung (18) nach einem der Ansprüche 1 bis 4.

6. Vorrichtung zum Zuschneiden eines Aufreißorgans nach einem der Ansprüche 1 bis 4, dadurch **gekennzeichnet**, daß sie eine Matrize (32) mit einem sich öffnenden Schlitz (34), dessen Kontur zu derjenigen der Zunge (20) und eines Endes des aktiven Teils (22) komplementär ist, einen Niederhalter (36) zum Andrücken des Bandes und einen Träger (50) mit einer Klinge (41) aufweist, die gemäß einem mit der Kontur des sich öffnenden Schlitzes identischen Profil geformt ist, wobei der Niederhalter (36) relativ zu der Matrize (32) beweglich ist und der Träger (50) mit der Klinge (21) derart relativ zu dem Niederhalter beweglich ist, daß ein Band (30) gestanzt wird, dessen Breite im wesentlichen gleich der Breite einer Fläche 12 ist.

## Claims

1. Device for opening a packaging wrapper (10) of a pasty product of parallelepipedic form by tearing, this device being arranged between this wrapper and this pasty product and comprising a grasping means accessible from outside (20) and an active portion (22), of which the parallel longitudinal outer edges are arranged substantially along the sides of at least one face (12) to be torn, characterised in that the active portion (22) is a single strip, the width (2) of which is substantially equal to that of the said face (12), this strip having, at one of its ends, a tongue (20) of reduced width, integral with the active portion (22) and forming the grasping means, and, at its other end, a central cutout (24) the profile of which matches that of the tongue (20).

2. Device according to claim 1, characterised in that the length of the active part (22) is such that it extends over three consecutive faces (12).

3. Device according to claim 1 or claim 2, characterised in that it is thermally welded to the packaging wrapper (10).

4. Device according to any one of claims 1 to 3, characterised in that it is obtained by cutting out from a continuous strip (30).

5. Pack of the type opened by tearing, for the packaging of a pasty product of parallelepipedic form, comprising a packaging wrapper (10) and a device for opening by tearing (18) according to any one of claims 1 to 4.

6. Appliance for cutting out a device according to any one of claims 1 to 4, characterised in that it comprises a die (32) equipped with an open slit (34), the profile of which matches that of the tongue (20) and of one of the ends of the active part (22), a clamp (36) for pressing the strip, and a support (50) equipped with a blade (41) shaped according to a profile identical to that of the open slit, the clamp (36) being movable relative to the die (32), and the support (50) and its blade (41) being movable relative to the clamp, so as to cut out a strip (30) of a width substantially equal to the width of a face (12).
